# EUROPÄISCHE PATENTSCHRIFT

(11) **EP 0 575 899 B1**
(45) Veröffentlichungstag und Bekanntmachung des Hinweises auf die Patenterteilung: **03.04.1996**
(21) Anmeldenummer: 93109744.8
(22) Anmeldetag: 18.06.1993
(51) Int. Cl.: H01H 83/04

(54) **Prüfkreisanordnung für einen Fehlerstromschutzschalter**
Test circuit device for a fault current protective circuit breaker
Dispositif à circuit de test pour un disjoncteur de protection à courants de défaut

(30) Priorität: 24.06.1992 DE 4220569
(43) Veröffentlichungstag der Anmeldung: 29.12.1993
(73) Patentinhaber: ABB PATENT GmbH, D-68309 Mannheim (DE)
(72) Erfinder: Berthold, Rainer, D-6901 Gaiberg (DE); Kalinski, Josef Robert, D-6904 Eppelheim (DE)
(74) Vertreter: Rupprecht, Klaus, Dipl.-Ing.

(56) Entgegenhaltungen:
- CH-A- 460 139
- DE-B- 2 428 866
- DE-C- 1 020 404
- DE-U- 1 902 098
- DE-U- 1 992 095

## Beschreibung

Die Erfindung betrifft eine Prüfkreisanordnung nach dem Oberbegriff des Patentanspruches.

Eine solche allgemein übliche Prüfkreisanordnung umfaßt einen Prüfstromkreis mit einem Strombegrenzungswiderstand, dem Auslöserelais des Fehlerstromschutzschalters und einem Schalter, der mittels einer Prüftaste betätigt ist. Die Prüftaste schließt den Schalter entgegen der Kraft einer Feder, so daß über das Auslöserelais ein durch den Widerstand begrenzter Strom fließt, der das Auslöserelais betätigt.

Es hat sich herausgestellt, daß dann, wenn die Prüftaste und damit auch das Auslöserelais längere Zeit nicht betätigt worden sind, in einigen Fällen das Auslöserelais beim Drücken der Prüftaste nicht anspricht. Da der Widerstand aus Kosten- und Platzgründen unterdimensioniert ist, besteht die Gefahr, daß dann, wenn die Prüftaste zu lange gedrückt bleibt, im Falle des Nichtansprechens des Auslöserelais der Widerstand durchbrennt.

Aus der DE-AS 10 67 928 ist ein Prüfkreis für einen Fehlerstromschutzschalter bekannt geworden, der einen Prüfwiderstand und ein diesem Prüfwiderstand räumlich nahe und elektrisch in Reihe geschaltetes Thermobimetall zugeordnet ist. Wenn die Prüftaste zu lange gedrückt ist und der Prüfwiderstand zu lange vom Strom durchflossen ist, erwärmt sich das Thermobimetall durch den Prüfwiderstand und schaltet den Prüfkreis ab. Ein gewisses Problem besteht darin, daß das Thermobimetall einer bestimmten Erwärmungscharakteristik folgt, so daß in ungünstigen Fällen relativ lange ein Lichtbogen am Thermobimetall entstehen kann.

Aus dem DE-GM 19 92 095 ist ein Fehlerstromschutzschalter mit einer von einer Prüftaste zu betätigenden Prüfeinrichtung bekannt geworden, bei dem eine U-förmige Kontaktfeder von einer Prüftaste gegen einen Festkontakt gedrückt wird, wodurch der Prüfstromkreis geschlossen wird. Bei weiterem Eindrücken der Prüftaste gleitet die Kontaktfeder von dem Festkontaktstück ab und unterbricht damit den Prüfstromkreis. Bei dieser Anordnung besteht die Gefahr, daß bei einer bestimmten Stellung der Kontaktfeder der Prüfstromkreis geschlossen bleibt, so daß der Prüfwiderstand beschädigt werden kann.

Aus der DE-AS 11 52 745 ist eine Prüfeinrichtung für einen Fehlerstromschutzschalter bekannt geworden, bei der die Prüfeinrichtung eine Art Schaltschloß umfaßt. Diese Anordnung ist verhältnismäßig aufwendig.

Aufgabe der Erfindung ist es, eine Prüfkreisanordnung der eingangs genannten Art zu schaffen, bei der mit einfachen Mitteln eine sichere Prüfung einerseits und ein sicheres Abschalten andererseits erzielt werden können.

Diese Aufgabe wird erfindungsgemäß gelöst durch die Merkmale des Patentanspruches.

Anhand der Zeichnung, in der ein Ausführungsbeispiel der Erfindung dargestellt ist, sollen die Erfindung, weitere vorteilhafte Ausgestaltungen und Verbesserungen und weitere Vorteile der Erfindung näher erläutert und beschrieben werden.

Es zeigen:
- Figur 1: eine schematische Darstellung eines Prüfstromkreises mit eingesetztem Schalter und Prüftaste und
- Figur 2: eine Aufsicht auf die Anordnung gemäß Figur 1.

Die Figur 1 zeigt eine Schaltungsanordnung eines Prüfstromkreises, wie er in Fehlerstromschutzschaltern Verwendung finden kann. Ein Fehlerstromschutzschalter ist allerdings nicht dargestellt.

Durch den Fehlerstromschutzschalter wird ein Phasenleiter L und ein Rückleiter N hindurchgeführt, welche über einen Prüfstromkreis mit dem Prüfstrompfad 10 miteinander verbunden sind. In dem Strompfad 10 befindet sich ein erstes Schaltelement 11, das aus zwei parallel zueinander verlaufenden Kontaktfahnen 12 und 13 gebildet ist, die am linken Ende (siehe Zeichnung) ortsfest eingespannt und am rechten Ende mit einem sog. beweglichen Kontaktstück 14 und einem festen Kontaktstück 15 versehen sind. Der Strompfad 10 ist mit der Einspannstelle 16 der Kontaktfahne 12 verbunden. An der Einspannstelle 17 der Kontaktfahne 13 schließt ein Leiterstück 18 an, in dem sich ein Prüfwiderstand 19 befindet. Der Prüfwiderstand 19 ist andererseits mit der Einspannstelle 20 einer Kontaktfahne 21 eines zweiten Schalterelementes 22 verbunden, an dessen freiem Ende ein festes Kontaktstück 23 angebracht ist. Mit dem festen Kontaktstück 23 wirkt ein bewegliches Kontaktstück 24 zusammen, das am freien Ende einer Kontaktfahne 25 befestigt ist, deren Einspannstelle 26 mit dem Rückleiter N verbunden ist, wobei sich in dem Leitungspfad 27 das Auslöserelais 28 des Fehlerstromschutzschalters befindet.

Durch Öffnungen 29, 30 und 31 in den Kontaktfahnen 12, 13 und 21 greift der Fortsatz 32 einer Prüftaste 33 hindurch, wobei der Fortsatz 32 einen Randbord oder Randleiste oder radialen Vorsprung 34 aufweist, welche vom freien Ende 35 des Fortsatzes 32 soweit entfernt ist, daß beim Niederdrücken der Prüftaste zuerst das erste Schalterelement 11 geschlossen wird und nach einer kurzzeitigen Schließphase die unten liegende Kontaktfahne 25 in die strichlierte Stellung 25' gedrückt wird, wobei sich das bewegliche Kontaktstück 24 vom festen Kontaktstück 23 in die Stellung 24' entfernt.

Dadurch, daß relativ kurzzeitig nach dem Schließen des ersten Schalterelementes 11 das zweite Schalterelement 22 öffnet, fließt durch das Auslöserelais 28 ein zu dessen Betätigung ausreichender Strom, allerdings nur kurzzeitig, damit der durch den Widerstand 19 fließende Strom letzteren nicht zerstört.

Die Kontaktfahnenpaare 12, 13; 21, 25 sind in sich federnd elastisch ausgebildet, so daß zumindest über die Leiste 34 die beiden Kontaktfahnen 12, 13 federnd gebogen werden können, damit die Kontaktfahne 25 ausgelenkt werden kann.

## Patentansprüche

1. Prüfkreisanordnung für einen Fehlerstromschutzschalter, mit einem zwischen einem Phasenleiter und dem Rückleiter eines Netzes angeordneten Prüfstromkreis, in welchem sich ein Strombegrenzungswiderstand, das Auslöserelais des Fehlerstromschutzschalters sowie eine mittels einer Prüftaste betätigbare, zwei Schalterelemente (11, 22) aufweisende Schalteranordnung jeweils in Reihe zueinander befinden, wobei von den Schalterelementen (11, 22) im Ruhezustand das erste Schalterelement (11) geöffnet und das zweite Schalterelement (22) geschlossen ist und beide Schalterelemente so zueinander und zur Prüftaste angeordnet und zugeordnet sind, daß während des Niederdrückens der Prüftaste (33, 32) das erste Schalterelement (11) geschlossen und danach erst das zweite Schalterelement geöffnet wird, so daß der Prüfstromkreis während des Betätigungsvorganges der Prüftaste nur kurzzeitig geschlossen wird, dadurch gekennzeichnet, daß die Schalterelemente (11, 12) je ein Paar Kontaktfedern (14, 15; 23, 24), die in Bewegungsrichtung der Prüftaste (32, 33) gesehen, übereinanderliegen, aufweisen, daß die Prüftaste (32, 33) mit einem Fortsatz (32) die Kontaktfedern (14, 15) des einen, der Prüftaste (32, 33) benachbart liegenden und zunächst offenen Paares und die prüftastennaheliegende Kontaktfeder (23) des anderen, zunächst geschlossenen Paares (23, 24) durchgreift, daß der Fortsatz (32) einen radialen Vorsprung (34) aufweist, und daß der Vorsprung so an dem Fortsatz (32) angebracht ist, daß der Vorsprung (34) das eine, der Prüftaste (32, 33) benachbart liegende Kontaktfederpaar (14, 15) schließt und bei weiterem Eindrücken der Prüftaste (32, 33) der Fortsatz (32) die andere Kontaktfeder (24) des anderen Paares (23, 24) kurzzeitig nach dem Schließen des einen Kontaktfederpaares (14, 15) öffnet.

## Claims

1. Test circuit arrangement for a residual-current-operated circuit-breaker, having a test circuit arranged between a phase conductor and the return conductor of a network in which there are located in each case in series with one another a current-limiting resistor, the tripping relay of the residual-current-operated circuit-breaker and a switch arrangement which can be operated by means of a test key and has two switch elements (11, 22), it being the case that in the off state the first switch element (11) of the switch elements (11, 22) is open and the second switch element (22) thereof is closed, and both switch elements are arranged and assigned relative to one another and to the test key such that during the depression of the test key (33, 32) the first switch element (11) is closed and thereafter only the second switch element is opened, with the result that the test circuit is only briefly closed during the operating process of the test key, characterized in that the switch elements (11, 12 [sic]) each have a pair of contact springs (14, 15; 23, 24) which, seen in the direction of movement of the test key (32, 33), are situated one above the other, in that by means of an extension (32) the test key (32, 33) penetrates the contact springs (14, 15) of one pair, which is initially open and situated next to the test key (32, 33), and the contact spring (23), adjacent to the test key, of the other, initially closed pair (23, 24), in that the extension (32) has a radial projection (34), and in that the projection is attached to the extension (32) in such a way that the projection (34) closes one contact spring pair (14, 15), situated next to the test key (32, 33), and upon further depression of the test key (32, 33) the extension (32) opens the other contact spring (24) of the other pair (23, 24) shortly after the closure of the one contact spring pair (14, 15).

## Revendications

1. Agencement de circuit de test pour un disjoncteur à courant de défaut, comprenant un circuit de test disposé entre un conducteur de phase et le conducteur de retour d'un réseau, circuit dans lequel se trouvent une résistance de limitation de courant, le relais de déclenchement du disjoncteur à courant de défaut ainsi qu'un agencement d'interrupteur susceptibles d'être actionné à l'aide d'une touche de test et présentant deux éléments interrupteurs (11,22) montés en série, éléments interrupteurs (11,22) parmi lesquels, à l'état de repos, le premier élément interrupteur (11) est ouvert et le deuxième élément interrupteur (22) est fermé, et les deux éléments interrupteurs étant disposés et associés l'un à l'autre et à la touche de test de telle manière que pendant l'enfoncement de la touche de test (33,32), le premier élément interrupteur (11) soit fermé et le deuxième élément interrupteur ne soit ouvert qu'ensuite, de sorte que pendant l'opération d'actionnement de la touche de test, le circuit de test ne soit fermé que brièvement, *caractérisé par le fait* que les éléments interrupteurs (11,12) présentent chacun une paire de ressorts de contact (14,15; 23,24) qui sont superposés dans la direction de mouvement de la touche de test (32,33), que la touche de test (32,33) comporte un embout (32) qui traverse les ressorts de contact (14,15) de l'une des paires qui est initialement ouverte et est située près de la touche de test (32,33), et le ressort de contact (23), proche de la touche de test, de l'autre paire (23,24) qui est initialement fermée, que l'embout (32) présente un rebord radial (34), et que le rebord est disposé sur l'embout (32) de manière que le rebord (34) ferme la paire de ressorts de contact (14,15) située près de la touche de test (32,33) et, lors de l'enfoncement plus profond de la touche de test (32,33), l'embout (32) ouvre l'autre ressort de contact (24) de l'autre paire (23,24) brièvement après fermeture de la première paire de ressorts de contact (14,15).
